# FASCICULE DE BREVET EUROPEEN

(11) **EP 0 427 667 B1**
(45) Date de publication et mention de la délivrance du brevet: **15.12.1993**
(21) Numéro de dépôt: 90810821.0
(22) Date de dépôt: 26.10.1990
(51) Int. Cl.: E05D 15/56, E05D 15/10

(54) **Manchon dévoyeur de raccordement pour rails tubulaires suspendus**
Dichtungsändernde Verbindungsmuffe für aufgehängte rohrartige Schienen
Direction changing coupling sleeve for tubular suspended rails

(30) Priorité: 06.11.1989 FR 8914870
(43) Date de publication de la demande: 15.05.1991
(73) Titulaire: MANTION S.A., F-25000 Besançon (FR)
(72) Inventeur: Essert, Jean-Pierre Paul, F-25000 Besancon (FR); Requet, Claude André Pierre, F-25170 Recologne (FR)
(74) Mandataire: Kiliaridis, Constantin

(56) Documents cités:
- WO-A-89/04415
- DE-A- 2 616 495
- DE-A- 3 200 497
- US-A- 3 611 637

## Description

La présente invention concerne un dispositif dévoyeur pour rails tubulaires suspendus à l'intérieur desquels se déplace une monture à galets, solidaire des moyens de suspension d'un dispositif, lesdits moyens s'étendant en dehors du rail à travers un passage prévu le long du rail tubulaire, pour assurer le déplacement dudit dispositif et afin de permettre au dispositif suspendu à ladite monture de passer d'un état passif à un état actif et inversement le long de son déplacement linéaire en effectuant un déplacement complexe décomposé en trois composantes, une parallèle à la direction linéaire et deux perpendiculaires à ladite direction linéaire et une zone munie de moyens pour guider la monture, les moyens de suspension et le dispositif suspendu dans le déplacement complexe de manière progressive.

Il est connu d'utiliser des rails tubulaires suspendus et des montures à galets ou à rouleaux auxquels est suspendue une charge ou un dispositif à déplacer tel qu'une porte pliante, coulissante, etc.

Dans certaines applications, le dispositif suspendu à un rail doit passer d'un état passif à un état actif lors de son déplacement linéaire et ce passage s'effectue par un déplacement complexe du dispositif qui peut être décomposé en trois composantes dont deux perpendiculaires entre elles et perpendiculaires à la direction du déplacement linéaire qui porte la troisième composante.

Un tel exemple de passage de l'état passif à l'état actif ou inversement peut être facilement illustré lors de la fermeture d'une chambre froide par le déplacement latéral d'une porte coulissante suspendue à un rail. En effet, pour obtenir la fermeture étanche d'une porte coulissante il est nécessaire, lorsque le panneau se trouve face à l'ouverture, que ce dernier s'applique contre l'encadrement de ladite ouverture pour entrer en contact étroit avec la garniture d'étanchéité se trouvant le long dudit encadrement, ou pour que la garniture d'étanchéité appliquée contre le panneau entre en contact avec ledit encadrement et assure l'étanchéité de la chambre. Dans cette application bien entendu les deux composantes du déplacement complexe sont horizontale respectivement verticale à l'exception de la composante parallèle à la direction du déplacement linéaire. En effet, la porte lorsqu'elle se trouve face à l'ouverture s'applique contre la paroi extérieure, éventuellement intérieure si le panneau se trouve à l'intérieur de la chambre, et s'applique également par un déplacement vertical contre le sol notamment pour les ouvertures des chambres frigorifiques qui ne présentent pas de palier facilitant ainsi le passage de chariots et autres dispositifs de transport. Si un palier existe, le déplacement horizontal serait suffisant.

On a proposé, pour permettre cette fermeture étanche d'une chambre frigorifique, l'utilisation d'un rail tubulaire présentant un profil relativement compliqué à l'intérieur duquel se déplace au moins une monture à galets les axes de rotation desdits galets formant un angle. Ledit rail et notamment la surface de roulement et de guidage des galets présente une rainure dans laquelle pénètre le galet assurant ainsi le déplacement du panneau de la porte vers le cadre et vers le sol. Ce dispositif, est d'une part, d'une construction relativement coûteuse car la monture assurant le déplacement de la porte est d'une construction compliquée et, d'autre part, lors de la mise en place du rail il faut que la rainure soit positionnée avec exactitude par rapport à l'ouverture afin d'assurer une fermeture efficace de la chambre. Il faut relever que la porte est en principe munie de deux montures donc il faut prévoir deux rainures, une par monture. Si pour une raison ou une autre l'écartement desdites rainures où leur position n'est pas correcte le rail est pratiquement inutilisable et il faut préparer un autre rail sur mesure. En plus le passage de la position passive à la position active du panneau se fait brutalement ce qui a pour conséquence de provoquer des chocs notamment au niveau de la monture qui subit ainsi une usure pouvant provoquer sa destruction prématurée ou un mauvais fonctionnement.

Dans le DE-A-2 616 495, on a proposé un dispositif dévoyeur définissant l'art antérieur de la présente invention dont les caractéristiques sont reprises dans le préambule de la revendication 1. Chaque monture est formée d'une cornière munie sur chaque face de deux galets roulant sur les faces en pente d'un rail ayant une forme de U renversé. Le déplacement complexe est obtenu par la formation sur la face des rails et aux droits voulus de trous dans lesquels viennent tomber les galets.

Dans le WO-A-89/04415, on a disposé à l'intérieur d'un rail un profil rapporté en une ou deux pièces. Pour la mise en place de ce profil, on prévoit une rainure spéciale sur le rail dans laquelle on fait glisser le profil muni d'une nervure de forme conjuguée à la rainure.

Le profil présente aux droits voulus une dépresssion permettant le déplacement complexe du dispositif.

La présente invention a pour but de proposer un dispositif palliant les inconvénients de l'art antérieur en permettant d'utiliser des rails tubulaires habituels avec des montures à galets ou à rouleaux conventionnels permettant de choisir et de modifier facilement l'endroit où le déplacement complexe, pour le passage de l'état passif à l'état actif et vice-versa, doit avoir lieu.

L'invention propose donc un dispositif dévoyeur pour rail tel que défini par la clause caractérisante de la revendication 1.

Les avantages de la solution proposée sont les suivants :
- Utilisation de monture conventionnelle donc d'un coût bas puisque produite à grande série;
- mise en place du dispositif permettant le déplacement complexe avec précision au moment du montage les éventuelles imprécisions ou modifications pouvant se faire facilement en raccourcissant les sections de rail raccordées ou en remplaçant l'une des sections par une section plus longue la section remplacée pouvant servir pour une autre construction donc diminution du coût car les éventuels déchets sont inexistants ou sans importance;
- passage progressif de l'état passif à l'état actif ce qui permet de diminuer les frais de maintenance.

Selon l'invention, la section munie de moyens pour le déplacement complexe se trouve entre deux épaulements intérieurs dudit manchon et le déplacement selon l'une des composantes est obtenu par la disposition particulière des faces internes des parois de guidage tandis que le déplacement selon l'autre composante est assuré par la disposition également particulière des surfaces de roulement.

Selon une exécution préférée les moyens permettant le déplacement complexe du dispositif sont symétriques par rapport à un plan perpendiculaire à l'axe du déplacement linéaire permettant ainsi le passage de l'état actif à l'état passif et vice-versa indépendamment du sens de déplacement dudit dispositif. C'est-à-dire qu'il est possible en se déplaçant de gauche à droite de passer de l'état passif à l'état actif et en continuant ce déplacement de repasser à l'état passif sans revenir en arrière. L'avantage de cette variante n'est pas uniquement lié au fait que le dispositif peut passer successivement de l'état passif à l'état actif et ensuite à l'état passif en se déplaçant dans le même sens mais en plus permet de rationaliser la construction dudit manchon car on ne doit pas à prévoir une construction spécifique dépendante du sens de déplacement du dispositif.

Selon une autre exécution préférée le manchon permet d'assurer un déplacement complexe dont les deux composantes sont horizontale et verticale.

Selon une autre variante préférée une des parois de guidage du manchon est plus épaisse que l'autre paroi car l'inclinaison de la face de guidage se fait en diminuant l'épaisseur de ladite paroi.

Le manchon est de préférence fabriqué par moulage.

Selon une autre variante le manchon est également agencé pour assurer aussi le support des sections de rail raccordées.

L'invention concerne également l'utilisation du manchon dans une installation pour la fermeture d'une ouverture de chambre.

L'invention sera décrite plus en détail à l'aide des dessins annexés représentant une exécution préférée de l'invention.
La figure 1 représente en perspective une porte à déplacement droit supportée par un rail tubulaire muni de deux manchons dévoyeurs selon l'invention,
La figure 1a est une section du rail,
La figure 2 est une vue de dessous d'un manchon dévoyeur selon l'invention,
La figure 3 est une vue en coupe horizontale de la figure 2,
La figure 4 est une coupe de la figure 2 selon la ligne IV-IV,
La figure 5 est une coupe de la figure 2 selon la ligne V-V,
La figure 6 est une coupe selon la ligne VI-VI de la figure 2.

A la figure 1 nous avons représenté schématiquement une porte 1 coulissante droite supportée par un rail tubulaire 2 muni de trois supports 3, 4, 5 et deux manchons dévoyeurs de raccordement et accessoirement support 6a et 6b faisant l'objet de la présente invention. La porte 1 coulisante doit venir fermer l'ouverture 7 d'une chambre froide. Le rail 2, dont une section est représentée à la figure 1a, a une forme approximativement rectangulaire comportant une surface supérieure 20 deux surfaces latérales 21 et 22 présentant deux sections légèrement obliques 23 et 24 et se terminant par deux rebords horizontaux 25 et 26 laissant entre eux un passage 27 pour les montures 8 et 9 assurant la suspension et le déplacement de la porte 1. La porte 1 est également munie d'un lévier 10 permettant d'assurer l'ouverture de la porte lorsqu'elle se trouve en position fermée en s'appuyant contre une pièce en forme d'équerre 11 qui sert également de butoir de fin de course lors de la fermeture de la porte. Un deuxième butoir 12 se trouve de l'autre côté limitant le déplacement latéral de la porte en position passive, tandis qu'un dispositif de guidage habituel 13 est fixé à la partie inférieure de la porte et collabore avec des guides fixés au sol ne faisant pas l'objet de la présente invention.

La porte coulissante 1 doit pouvoir assurer la fermeture étanche de l'ouverture 7 de la chambre lorsqu'elle se trouve face à cette ouverture en venant se plaquer contre le cadre entourant ladite ouverture et également contre le sol afin que les garnitures d'étanchéité fixées sur le chant inférieur de la porte et le pourtour de la face intérieure de ladite porte viennent se plaquer respectivement contre le sol et le cadre de l'ouverture 7.

Ce résultat est obtenu lorsque les deux montures 8 et 9, supportant la porte 1, viennent à l'intérieur de deux manchons dévoyeurs respectivement 6b. Pour obtenir ce déplacement complexe c'est-à-dire un déplacement horizontal vers l'encadrement de la porte et vertical vers le sol il faut que les manchons dévoyeurs 6a et 6b présentent les moyens faisant l'objet de la présente invention et qui seront décrits à l'aide des figures 2 à 6 qui suivent.

Le manchon dévoyeur 6 vu de dessous présente, sauf dans la zone faisant l'objet de la présente invention, une forme similaire à celle de la figure 1a puisque le manchon dévoyeur 6 est un manchon dévoyeur de raccordement des rails du type représenté à la figure 1a. Sur la figure 2 on distingue donc à travers le passage 79 pour le passage de la monture la face intérieure 60 de la surface supérieure du manchon, les parties inclinées 61a et 62a des deux faces latérales 61 et 62 du manchon les deux rebords inférieurs 65 et 66 dont les faces intérieures servent de chemin de roulement aux galets ou rouleaux de la monture ainsi que deux renflements, vu de l'extérieur, de forme triangulaire et qui correspondent à un décrochement de la surface de roulement intérieure permettant justement de déplacer la monture et partant le dispositif, à savoir la porte, verticalement. Les deux renflements sont désignés 65a respectivement 66a.

Le passage 79 du manchon dévoyeur permettant à la monture supportant la charge, en l'occurrence ici la porte, de traverser ainsi que son guidage linéaire, présente à proximité des parties 65a et 66a un déplacement latéral correspondant en réalité au déplacement horizontal que le dispositif suspendu par la monture doit effectuer. La structure de ce déplacement est symétrique par rapport à un plan que nous désignerons par la lettre "a" et qui est perpendiculaire à l'axe de déplacement linéaire. Ladite partie déplacée latéralement présente donc deux parois parallèles 67 et 68 obliques par rapport aux parois 69 et 70 dudit passage permettant à la monture de traverser. Les parois 67 sont interrompues et reliées par une partie droite 71 tandis que les parois 68 se coupent directement sur le plan de symétrie a. Comme on verra par la suite les parois 67 et 68 présentent une épaisseur qui diminue en fonction de leur rapprochement vers le sommet des renflements 66a et 65a contribuant ainsi au déplacement vertical de la monture et par conséquent de la charge supportée. La paroi intérieure de la face supérieure 60 présente une zone, comme on le verra par la suite, d'une épaisseur supérieure à celle des extrémités du manchon dévoyeur. Nous devons noter la présence de trous taraudés 72 permettant de bloquer le manchon sur les extrémités de deux sections de rails raccordées ainsi qu'un trou taraudé 73 servant à la fixation d'un goujon permettant d'utiliser le manchon également comme support de suspension (fig. 1).

A la figure 3, qui est une coupe horizontale de la figure précédente, nous distinguons, en plus de trous taraudés 72, les trous taraudés 74 permettant également de bloquer la fixation des extrémités des sections de rails ainsi que la zone centrale du manchon ayant une épaisseur intérieure supérieure. Cette zone est limitée par deux épaulements intérieurs 75 et 76 contre lesquels viennent s'appuyer les extrémités des sections de rail raccordées et on distingue deux parois 77 symétriques également par rapport au plan a formant un renflement intérieur tandis que des parois correspondantes de l'autre côté 78 formant une creusure. Les parois 77, 78 ainsi que les parois 67 et 68 du passage assurent le guidage de la monture munie de rouleaux ou de galets dans la direction horizontale désirée.

Aux figures 4 et 5, nous avons présenté les coupes de la figure 2 selon les lignes IV-IV et V-V et on y distingue les différents éléments décrits. Nous insisterons plus particulièrement sur les surfaces inclinées 77 qui sont en renflement, tandis que les surfaces 78 sont creusées dans l'épaisseur du manchon notamment dans la paroi 62 présentant une épaisseur supérieure à celle de la paroi 61. De même, nous insisterons sur la diminution de l'épaisseur des parois 67 et 68 à proximité des renflements 65a et 66a permettant d'obtenir le déplacement vertical de la monture.

A la figure 6, nous avons une autre vue en coupe permettant de distinguer la diminution de l'épaisseur des faces 67a et 68a sur lesquelles roulent les galets ou rouleaux.

Il est entendu que le manchon dévoyeur représenté ici n'est qu'un exemple d'exécution et correspond au rail tubulaire de la forme représentée à la figure 1a et sans sortir de l'esprit de l'invention, il est possible d'utiliser la même méthode avec des rails de profil différent.

Le manchon dévoyeur de la présente invention peut être fabriqué par moulage ou par tout autre moyen.

Nous avons représenté ici un manchon dévoyeur présentant des moyens pour le déplacement de la monture symétrique par rapport à un plan a mais ceci n'est pas une obligation, l'une des deux parties symétriques peut être supprimée notamment pour l'utilisation comme représenté à la figure 1 où la porte se déplace dans un sens pour passer à l'état actif et dans le sens contraire pour passer à l'état passif.

Néanmoins il est plus facile de fabriquer un manchon dévoyeur symétrique plutôt que devoir prévoir un manchon pour des portes se fermant de gauche à droite ou de droite à gauche.

## Revendications

1. Dispositif dévoyeur (6, 6a, 6b) pour rails (2) tubulaires suspendus à l'intérieur desquels se déplace une monture à galets, solidaire des moyens de suspension d'un dispositif (1), lesdits moyens s'étendant en dehors du rail (2) à travers un passage prévu le long du rail tubulaire, pour assurer le déplacement dudit dispositif (1) et afin de permettre au dispositif (1) suspendu à ladite monture de passer d'un état passif à un état actif et inversement le long de son déplacement linéaire en effectuant un déplacement complexe décomposé en trois composantes, une parallèle à la direction linéaire et deux perpendiculaires à ladite direction linéaire comprenant une zone munie de moyens pour guider la monture, les moyens de suspension et le dispositif suspendu (1) dans le déplacement complexe de manière progressive, caractérisé par le fait que le dispositif dévoyeur est constitué d'un manchon dévoyeur (6, 6a, 6b) de raccordement dont la section est approximativement rectangulaire comportant deux faces latérales (61, 62) reliées par une face transversale (60) et deux rebords (65, 66) séparés par un passage longitudinal (79) permettant le déplacement des moyens de suspension (8, 9), les faces intérieures (77, 78) des faces latérales (61, 62) formant avec les parois latérales (67, 68) desdits rebords (65, 66) délimitant le passage longitudinal (79) des surfaces de guidage de la monture (15), tandis que les parois intérieures (67a, 68a) des deux rebords (65, 66) forment des surfaces de roulement pour lesdits galets ou rouleaux, que dans le but de permettre au dispositif (1) de passer d'un état passif à un état actif et inversement lors de son déplacement linéaire en effectuant un déplacement complexe décomposé en trois composantes dont une est parallèle à la direction linéaire et deux perpendiculaires entre elles et à ladite direction linéaire, le manchon dévoyeur (6, 6a, 6b) comprend une zone située entre deux épaulements intérieurs, (75, 76) que dans ladite zone les faces intérieures de guidage (77, 78) et les parois latérales (67, 68) desdits rebords (65, 66) délimitant le passage (79) présentent une inclinaison permettant le déplacement progressif de la monture selon l'une des composantes perpendiculaire à la direction de déplacement, tandis que les surfaces de roulement par lesdits galets ou rouleaux présentent dans ladite zone une pente pour le déplacement de la monture dans la direction de la deuxième composante dudit mouvement complexe.

2. Dispositif dévoyeur selon la revendication 1, caractérisé par le fait que l'une des faces latérales (62) du manchon (6) est plus épaisse que l'autre l'inclinaison de la face inférieure de guidage (78) correspondante se faisant en diminuant l'épaisseur de ladite face latérale (62).

3. Dispositif dévoyeur selon l'une quelconque des revendications 1 ou 2, caractérisé par le fait que le manchon comporte des moyens (73) pour être utilisé aussi comme support du rail tubulaire suspendu.

4. Dispositif dévoyeur de raccordement selon l'une quelconque des revendications 1 à 3, caractérisé par le fait que ladite zone est symétrique par rapport à un plan (a) perpendiculaire à la direction du déplacement linéaire permettant ainsi le passage de l'état actif à l'état passif et vice-versa indépendamment du sens de déplacement dudit dispositif (1).

5. Manchon dévoyeur selon l'une quelconque des revendications 1 à 4, caractérisé par le fait que les composantes perpendiculaires à la direction du déplacement sont respectivement horizontale et verticale.

6. Manchon dévoyeur selon l'une quelconque des revendications 1 à 5, caractérisé par le fait que le manchon (6, 6a, 6b) est fabriqué par moulage ou par tout autre moyen.

7. Utilisation du manchon dévoyeur selon l'une des revendications 1 à 6, dans l'installation d'une porte (1) de fermeture hermétique d'une chambre.

## Patentansprüche

1. Richtungsändernde Vorrichtung (6, 6a, 6b) für aufgehängte rohrartige Schienen (2), in deren Inneren sich ein Gestell mit Rollen bewegt, das mit Aufhängemitteln einer Einrichtung (1) fest verbunden ist, wobei die genannten Mittel sich ausserhalb der Schiene (2) durch eine, entlang der rohrartigen Schiene vorgesehenen Oeffnung erstrecken, um die Bewegung der Einrichtung (1) zu erlauben und um der an dem genannten Gestell aufgehängten Einrichtung (1) zu erlauben, von einem passiven Zustand in einen aktiven Zustand und umgekehrt während seiner linearen Bewegung zu wechseln, wobei es eine komplexe, aus drei Komponenten zusammengesetzte Bewegung ausführt, eine parallel zur linearen Richtung, und zwei rechtwinklig zu der linearen Richtung, und die eine Zone, die Führungsmittel zum progressiven Führen des Gestells, der Aufhängemittel und der aufgehängten Einrichtung (1) während der komplexen Bewegung aufweist, dadurch gekennzeichnet, dass die richtungsändernde Vorrichtung aus einer richtungsändernden Verbindungsmuffe (6, 6a, 6b) besteht, die im Schnitt wesentlich rechteckig ist, mit zwei Seitenflächen (61, 62), die durch eine Querfläche (60) verbunden sind, und mit zwei Rändern (65, 66), die durch eine Längsöffnung (79) getrennt sind, welche die Bewegung der Aufhängmittel (8, 9) erlaubt, wobei die inneren Flächen (77, 78) der Seitenflächen (61, 62) mit den Seitenwänden (67, 68) der Ränder (65, 66), welche die Längsöffnung (79) begrenzen, Führungsflächen für das Gestell (15) bilden, während die inneren Wände (67a, 68a) der zwei Ränder (65, 66) Rollflächen für die genannten Rollen bilden, dass um der Einrichtung (1) zu erlauben von einem passiven Zustand in einen aktiven Zustand und umgekehrt, während seiner linearen Bewegungen zu wechseln, indem sie eine komplexe Bewegung, die sich in drei Komponenten aufgliedert, wovon eine parallel zur linearen Richtung ist und zwei rechtwinklig unter sich und zu der genannten linearen Richtung sind, die richtungverändernde Muffe (6, 6a, 6b) eine zwischen zwei inneren Schultern (75, 76) gelegene Zone aufweist, dass in der genannten Zone die inneren Führungsflächen (77, 78) und die Seitenwände (67, 68) der genannten Ränder (65, 66), welche die Oeffnung (79) begrenzen eine Neigung aufweisen, welche die progressive Bewegung des Gestells gemäss einer der zur Bewegungsrichtung rechtwinkligen Komponenten erlaubt, während die Rollflächen der genannten Rollen in der genannten Zone eine Neigung zur Bewegung des Gestells in die Richtung der zweiten Komponente der genannten komplexen Bewegung aufweisen.

2. Richtungsverändernde Vorrichtung gemäss Anspruch 1, dadurch gekennzeichnet, dass eine der seitlichen Flächen (62) der Muffe (6) dicker ist als die andere, wobei die Neigung der unteren, entsprechenden Führungsfläche (78) durch vermindern der Dicke der genannten Seitenfläche (62) erfolgt.

3. Richtungsverändernde Vorrichtung gemäss einem der Ansprüche 1 oder 2, dadurch gekennzeichnet, dass die Muffe Mittel (73) aufweist um sie ebenfalls als Aufhängung der aufgehängten rohrartigen Schiene zu verwenden.

4. Richtungsverändernde Verbindungsvorrichtung gemäss irgendeinem der Ansprüche 1 bis 3, dadurch gekennzeichnet, dass die genannte Zone symmetrisch ist, bezogen auf eine Ebene (a) die rechtwinklig zur linearen Richtungsbewegung ist, und so den Uebergang vom aktiven Zustand zum passiven Zustand und umgekehrt unabhängig von der Bewegungsrichtung der genannten Vorrichtung (1) erlaubt ist.

5. Richtungsverändernde Muffe gemäss irgendeinem der Ansprüche 1 bis 4, dadurch gekennzeichnet, dass die zur Bewegungsrichtung rechtwinkligen Komponenten jeweils horizontal und vertikal sind.

6. Richtungsverändernde Muffe gemäss irgendeinem der Ansprüche 1 bis 5, dadurch gekennzeichnet, dass die Muffe (6, 6a, 6b) durch Guss oder durch beliebiges anderes Mittel hergestellt ist.

7. Verwendung einer richtungsverändernden Muffe gemäss irgendeinem der Ansprüche 1 bis 6 zum Einrichten eines hermetischen Verschlusstores (1) eines Raumes.

## Claims

1. Diverting device (6, 6a, 6b) for suspended tubular rails (2) inside which there moves a fixture with small wheels secured to means for suspending a device (1), the said means extending outside the rail (2) through a passage provided along the tubular rail, to provide the movement of the said device (1) and in order to allow the device (1) suspended from the said fixture to pass from a passive state to an active state and vice-versa along its linear displacement by effecting a complex displacement which is broken down into three components, one parallel to the linear direction and two perpendicular to the said linear direction, comprising a zone provided with means for guiding the fixture, the suspension means and the suspended device (1) in the complex displacement in a progressive manner, characterized in that the diverting device consists of a diverting connection sleeve (6, 6a, 6b) the cross-section of which is approximately rectangular including two lateral faces (61, 62) joined by one transverse face (60) and two rims (65, 66) which are separated by a longitudinal passage (79), allowing the displacement of the suspension means (8, 9), the internal faces (77, 78) of the lateral faces (61, 62) forming, together with the lateral walls (67, 68) of the said rims (65, 66) delimiting the longitudinal passage (79), surfaces for guiding the fixture (15), whereas the internal walls (67a, 68a) of the two rims (65, 66) form rolling surfaces for the said small wheels or rollers, so that with the objective of allowing the device (1) to pass from a passive state to an active state and vice-versa during its linear displacement by effecting a complex displacement broken down into three components one of which is parallel to the linear direction and two of which are perpendicular to one another and to the said linear direction, the diverting sleeve (6, 6a, 6b) comprises a zone located between two internal shoulders (75, 76), so that in the said zone the internal guiding faces (77, 78) and the lateral walls (67, 68) of the said rims (65, 66) delimiting the passage (79) have an inclination allowing the progressive displacement of the fixture along one of the components which is perpendicular to the direction of displacement, whereas the surfaces for the said small wheels or rollers to roll on have in the said zone a slope for the displacement of the fixture in the direction of the second component of the said complex movement.

2. Diverting device according to Claim 1, characterized in that one of the lateral faces (62) of the sleeve (6) is thicker than the other, the inclination of the corresponding lower guiding face (78) being made by decreasing the thickness of the said lateral face (62).

3. Diverting device according to either one of Claims 1 or 2, characterized in that the sleeve includes means (73) for being used also as a support for the suspended tubular rail.

4. Diverting connection device according to any one of Claims 1 to 3, characterized in that the said zone is symmetrical with respect to a plane (a) perpendicular to the direction of the linear displacement, thus allowing the passage from the active state to the passive state and vice-versa independently of the direction of displacement of the said device (1).

5. Diverting sleeve according to any one of Claims 1 to 4, characterized in that the components which are perpendicular to the direction of displacement are respectively horizontal and vertical.

6. Diverting sleeve according to any one of Claims 1 to 5, characterized in that the sleeve (6, 6a, 6b) is manufactured by moulding or by any other means.

7. Use of the diverting sleeve according to one of Claims 1 to 6 in the installation of a door (1) for the hermetic closing of a chamber.
